# EUROPÄISCHE PATENTSCHRIFT

(11) **EP 0 124 881 B1**
(45) Veröffentlichungstag und Bekanntmachung des Hinweises auf die Patenterteilung: **01.04.1987**
(21) Anmeldenummer: 84104983.6
(22) Anmeldetag: 03.05.1984
(51) Int. Cl.: E06B 5/16

(54) **Feuerschutztür mit einem wenigstens im Rahmenbereich aus Holz bestehenden Türblatt**
Fireproof door with a leaf made of wood, at least in the frame region
Porte à l'épreuve du feu avec un vantail composé de bois au moins dans la région du châssis

(30) Priorität: 04.05.1983 DE 3316291
(43) Veröffentlichungstag der Anmeldung: 14.11.1984
(73) Patentinhaber: HÖRMANN KG Freisen, D-66629 Freisen (DE)
(72) Erfinder: Hörmann, Thomas J., Dipl.-Ing., D-6690 St. Wendel (DE)
(74) Vertreter: Flügel, Otto, Dipl.-Ing.

## Beschreibung

Die Erfindung bezieht sich auf eine Feuerschutztüre mit den Merkmalen des Oberbegriffes des Anspruches 1.

Bekannt ist eine gefälzte Feuerschutztür-deutsches Gebrauchsmuster 75 40 660 - mit einem aus mehreren Schichten bestehenden Türblatt. Diese Tür weist im Zargen- und Falzbereich einen Brandschutzstreifen aus einem bei Hitzeeinwirkung aufquellenden Werkstoff auf. Im oberen horizontalen Bereich der Tür ist ein Asbeststreifen eingeklebt und zwar im Bereich des Falzes. Dieser Asbeststreifen durchbricht in diesem Bereich den Brandschutzstreifen und ist im Rahmenbereich der Tür in einer Nut gehalten.

Feuerschutztüren der in Frage stehenden Art aus Holz verformen sich aufgrund des Feuchtegehaltes des Holzes bei entsprechender Befeuerung derart, dass sich die Randbereiche der Tür von der Zarge fortbewegen. Es besteht somit die Gefahr, dass das Feuer, Gase und dergleichen durch den dadurch gebildeten Raum auf die jeweils andere Seite der Tür übertreten. Dies soll jedoch vermieden werden.

Weiterhin unterliegen aus Holz bestehende Feuerschutztüren, deren Türblätter an sich eine genügend grosse Standzeit gegenüber einer Befeuerung haben, einem verhältnismässig frühen Abbrand der Ecken und der Ränder des Türblattes, weshalb in diesen Bereichen entsprechende Schutzmassnahmen erforderlich sind.

Aufgrund der vorerwähnten Ausgestaltung der bekannten Feuerschutztür ist davon auszugehen, dass diese nicht gleichermassen für die Befeuerung von beiden Seiten her wirksam ist. Darüber hinaus besteht die Gefahr, dass das unter Befeuerung schrumpfende Türblatt auch den Asbeststreifen im Falzberereich dieser bekannten Tür von der Zarge abhebt und damit die zu vermeidende Übertrittsmöglichkeit für Feuer und Gas eröffnet.

Bei einer weiterhin bekannten Feuerschutztür aus Holz - DE-OS 27 38 625 - sind im Bereich der Fuge zwischen der Zarge und der im Schliesszustand gegenüberliegenden Stirnseite des Türblattes unter Hitze aufquellende Materialstreifen bzw. Stege vorgesehen, und zwar in Form von mehr oder weniger breiten Streifen oder im Querschnitt trapezförmigen Leisten, die in entsprechende Ausnehmungen des Zargenholzes oder im Holz der Stirnseite des Türblattes angeordnet sind. Diese Brandstreifen übergreifen ebenfalls nicht die ganze Fugenbreite bzw. sind unterteilt, so dass ein gleichmässiges Aufquellen ohne Rücksicht darauf, von welcher Türblattseite aus die Hitzeeinwirkung erfolgt, nicht gegeben ist. Im übrigen sind bei dieser Feuerschutztür keine wärmedämmenden Verkleidungen bzw. Einlagen vorgesehen.

Dagegen ist es andererseits bekannt - DE-U-1 973 123 - ein wenigstens im Rahmenbereich aus Holz bestehendes Türblatt einer Feuerschutztüre wenigstens in einem oder mehreren Teilbereichen seines Umfanges mit wenigstens einer Isolierschicht aus feuerbeständigem Werkstoff, insbesondere Asbestzement oder dergleichen, zu versehen, die sich vom Umfang des Türblattes gesehen in Richtung der Türblattmitte und etwa parallel zur Türblattebene erstreckt. In diesem Zusammenhang ist allerdings kein Streifen aus Brandschutzmaterial eingesetzt, der unter Hitzeeinwirkung aufquillt.

Auch ist es bekannt - AT-B-35 82 60 - bei einer Feuerschutztür im stirnseitigen Türblattbereich einen Streifen aus Asbestzement oder geschäumten Glimmer einzusetzen, der nur bis zu einer gewissen Tiefe in das Türblatt hineingeführt ist.

Schliesslich ist ein Feuerschutzfenster bekannt - DE-U-80 19 472 -, bei dem beidseitig der Rahmenkonstruktion zwei übereinander angeordnete Asbeststreifen vorgesehen sind, um zu verhindern, dass über die Befestigungelemente für diese Streifen, beispielsweise Nägel, Wärme von aussen bis zu dem feuerempfindlichen Kern vordringt. Die Nägel sind zu diesem Zwecke jeweils immer nur durch eine der beiden übereinander angeordneten Asbestschichten geführt. Diese bekannte Konstruktion ist umständlich und verhältnismässig teuer. Die äusseren Asbestschichten sind mit Abdeckungen versehen, die aufgrund der vorgenannten Anordnung der Nägel nur eine ästhetische und keine Wärmeschutzfunktion ausübt.

Der Erfindung liegt die Aufgabe zugrunde, eine Feuerschutztüre der eingangs genannten Art zur Verfügung zu stellen, die bei einfachster Herstellung von beiden Seiten her gleichmässig feuerfest ist und bei welcher im Brandfalle eine Spaltbildung zur Zarge hin sicher vermieden wird.

Ausgehend von einer Feuerschutztüre mit den Merkmalen des Oberbegriffes des Anspruches 1 wird diese Aufgabe erfindungsgemäss durch dessen kennzeichnende Merkmale gelöst.

Eine weitere Lösungsvariante ist im unabhängigen Anspruch 2 gekennzeichnet.

Erfindungsgemäss wird die Feuerschutztüre, deren Türblatt vorzugsweise durchgehend aus einer einfachen Spanplatte gebildet ist, dadurch besonders geschützt, dass in deren der Zarge zugewandtem Randbereich die Isolierschicht in einer oder mehreren Nuten angeordnet ist, und zwar derart, dass diese Nut und damit die Isolierschicht von einer Aussparung übergriffen wird, in welcher ein Brandschutzstreifen eingelegt ist. Im Befeuerungsfalle wird sich somit- ungeachtet der Grössenordnung des Abbrandes an den Ecken und Randbereichen des Türblattes - der Brandschutzstreifen aufquellend an die Zarge anlegen, und zwar unter Abstützung auf der Isolierschicht. Diese kann sich somit unter einer Verwölbung des Türblattes nicht derart fortbewegen, dass ein Spalt entsteht. Durch diese Massnahme wird erreicht, dass der Brandschutzstreifen und die Isolierschicht zusammenwirken, und zwar derart, dass zum einen der aufquellende Brandschutzstreifen einen genügenden Widerstand innerhalb der Tür findet und dass zum anderen die isoiierschicht durch den aufquellenden Brandschutzstreifen mitgehalten wird. Auf diese Weise ist sichergestellt, dass im Spaltbereich der Tür keinerlei Übertrittsmöglichkeiten für Feuer oder Gas gegeben sind, solange das Türblatt selbst dem Brand standhält.

Eine Feuerschutztüre nach der Erfindung kann mit einer Türfüllung, beispielsweise aus einer feuerbeständigen Verglasung, versehen sein, bei der also lediglich der Rahmen um die Türfüllung herum aus Holz bzw. holzähnlichem Werkstoff besteht. In diesem Falle sind sowohl der innere als auch der äussere Randbereich des Holzrahmens geschützt. Dabei empfiehlt es sich, den inneren Randbereich des Rahmens mit zwei Isolierschichten zu versehen, die jeweils in Ausnehmungen im Innenrandbereich des Rahmens vorgesehen sind. Diese beiden Isolierschichten werden vorzugsweise durch eine den Holzrahmen durchgreifende Verschraubung miteinander verbunden und in ihrer Lage gehalten, insbesondere durch Hülsenschrauben. Um den Wärmeübertritt durch die die Türdicke durchgreifende Schraubverbindung abzufangen, werden vorzugsweise Abdeckungen vorgesehen, die die Schrauben übergreifen und einen ästhetisch einwandfreien Abschluss zu der Türfüllung einerseits und zu dem Holzrahmen andererseits aufweisen können. Diese Abdeckungen, beispielsweise aus Aluminiumprofilen, können über Klipp-Verbindungen aufgebracht sein, so dass nach aussen keine Befestigungseinrichtungen für diese Profile in Erscheinung treten.

Weitere Ausgestaltungen der Erfindung ergeben sich aus den Unteransprüchen und unter Bezugnahme auf die in der Zeichnung wiedergegebenen Ausführungsbeispiele, deren nachstehende Beschreibung die Erfindung näher erläutert. Es zeigen:
Figur 1 eine Teildarstellung einer Feuerschutztür aus einer Spanplatte mit in den Eckbereichen eingebrachten Isolierschichten;
Figur 2 einen Teilquerschnitt durch den Rand-und benachbarten Zargenbereich zur Verdeutlichung der Anordnung einer Isolierschicht, die rund um den Randbereich des Türblattes geführt ist;
Figur 3 eine Teilquerschnittsdarstellung durch den Randbereich eines Spanplattentürblattrahmens mit einer Türfüllung aus einer Verglasung.

Die Teildarstellung eines Feuerschutztürblattes gemäss Figur 1 zeigt ein Türblatt 1 aus einem Spanplattenwerkstoff handelsüblicher Art. In den beiden oberen Eckbereichen sind in vom Randbereich her parallel zur Türblattebene verlaufend eingebrachte Nuten dreieckförmige Isolierschichten 2 aus Asbestzement eingesetzt. Diese Schichten können dort verklebt sein. In nicht dargestellter Weise wird durch beispielsweise ein Sperrfurnier die Brandseite der Tür abgedeckt, so dass die Isolierschichten 2 nicht zu sehen sind.

Im Falle der Befeuerung der Tür sind die Eckbereiche des Türblattes in erster Linie gefährdet. Dort brennt das Holz ab, die Isolierschichten verhindern jedoch eine entsprechende Spaltbildung und halten das Feuer ab, so dass die Tür dem Feuer standhält, bis die weitaus langsamer erfolgende Durchbrennung durch den flächigen Türbereich erfolgt.

Die Teilquerschnittdarstellung durch ein Spanplatten-Feuerschutztürblatt 1 gemäss Figur 2 ist mit einer rings um den Randbereich geführten Isolierschicht 3 versehen, die in eine mittig vom Rand her zum Türblattinneren hin geführten Nut 4 eingelagert ist. Selbstverständlich können auch mehrere in Türblattebene parallele Nuten vorgesehen sein, in welcher entsprechend viele parallele Isolierschichten eingebracht sind. Randseitig ist die Nut 4 durch eine Aussparung 5 erweitert, in welche ein Brandschutzstreifen 6 aus einem bei Hitzeeinwirkung aufschäumenden Material eingelagert ist. Die Nut 4 bzw. die Ausnehmung 5 mit den eingelagerten Werkstoffen 3 und 6 wird stirnaussenrandseitig von einem Sperrfurnier 7 abgedeckt, so dass die Isolierschicht 3 bzw. der Brandstreifen 6 in seiner Lage gehalten und abgedeckt wird. Im Erhitzungsfalle schäumt zunächst der Brandstreifen 6 auf und drückt das Sperrfurnier auf die Zarge 8 zu, so dass der Spalt zwischen dem Türblatt und der Zarge verschlossen wird.

Die Teilquerschnittdarstellung gemäss Fig. 3 eines Türblattes mit Holzrahmen 9 und einer als Türfüllung von diesem umgebenen Verglasung 10 zeigt zunächst wieder im Aussenrandbereich des Türrahmens 9 eine Isolierschicht 3, wie sie im Zusammenhang mit Figur 2 geschildert wurde. Der Brandschutzstreifen ist hierbei nicht dargestellt.

Die Verglasung 10 besteht aus zwei Glasscheiben, zwischen denen ein Gel eingelagert ist. Bei Befeuerung wird die dem Feuer zugewandte Glasscheibe zerstört, worauf das Gel abschmilzt bzw. abbrennt. Auf diese Weise erreicht man eine genügende Standfestigkeit gegen Befeuerung.

Im Innenrandbereich des Holzrahmens 9 sind beidseits aussen Ausnehmungen 11 vorgesehen, in welche Isolierschichten 12 eingelegt sind. Die Isolierschichten werden mit Hilfe von Schrauben 13 an dem Rahmen gehalten, die die Isolierschichten 12 und den inneren Randbereich des Rahmens im Bereich der Ausnehmungen 11 durchgreifen. Diese Schrauben sind vorzugsweise als Hülsenschrauben ausgebildet und aufgrund ihrer Ausbildung aus Metall wärmeleitend. Aus diesem Grunde werden Abdeckungen 14 vorgesehen, die beidseits des Türblattes die Schraubenenden mit Abstand übergreifen, so dass eine Isolierwirkung gegeben ist. Die Abdekkungen - beispielsweise aus Aluminiumprofilen - sind in nicht dargestellter Weise durch Klammerhalterungen an dem Türblatt bzw. den Isolierschichten 12 gehalten und übergreifen in ihren rahmenseitigen und verglasungsseitigen Endbereichen die Isolierschichten 12 und liegen an dem Rahmen 9 bzw. der Verglasung 10 - in letzterem Falle über eine Kunststoffleiste 15 - an. Damit wird eine ästhetisch einwandfreie Erscheinungsform sichergestellt.

Auch im letzten Ausführungsbeispiel werden jeweils die Rand- bzw. Eckbereiche, die ansonsten der Befeuerung wenig standhalten, durch Isolierschichten 3 bzw. 12 geschützt.

Durch diese Massnahmen lässt sich eine Feuerschutztür aus Holz, insbesondere aus Spanplattenmaterial zur Verfügung stellen, die erst dann durchbrennt, wenn sich das Feuer durch die Türfläche bzw. Rahmenfläche selbst hindurchfrisst.

## Patentansprüche

1. Feuerschutztüre mit einem wenigstens im Rahmenbereich aus Holz, insbesondere Spanplattenmaterial, bestehenden Türblatt (1), welches in mindestens einem Teil seines Umfanges wenigstens eine Isolierschicht (3) aus feuerbeständigem Werkstoff, insbesondere Asbestzement oder dergleichen, aufweist, die in einer von der Stirnseite des Türblattes her parallel zur Türblattebene geführten Nut (4) angeordnet ist, wobei das Türblatt (1 ) in seinem der Zarge (8) gegenüberliegenden Randbereich wenigstens einen Brandschutzstreifen (6) aus einem unter Hitzeeinwirkung aufschäumenden Werkstoff aufweist, dadurch gekennzeichnet, dass die Nut (4) etwa in der Mittelebene des Türblattes (1 ) angeordnet ist und dass am offenen Ende der Nut (4) eine diese übergreifende Ausnehmung (5) vorgesehen ist, in welche der Brandschutzstreifen (6) die Isolierschicht (3) überdeckend eingelagert ist.

2. Feuerschutztüre mit einem wenigstens im Rahmenbereich aus Holz, insbesondere Spanplattenmaterial, bestehenden Türblatt (1), welches in mindestens einem Teil seines Umfanges wenigstens eine Isolierschicht aus feuerbeständigem Werkstoff, insbesondere Asbestzement oder dergleichen, aufweist, die in einer von der Stirnseite des Türblattes (1 ) her parallel zur Türblattebene geführten Nut (4) angeordnet ist, wobei das Türblatt in seinem der Zarge (8) gegenüberliegenden Randbereich wenigstens einen Brandschutzstreifen (6) aus einem unter Hizeeinwirkung aufschäumenden Werkstoff aufweist, dadurch gekennzeichnet, dass mehrere mit Isolierschichten gefüllte Nuten (4) parallel zur Türblattebene angeordnet sind und dass an den offenen Enden der Nuten (4) eine alle Nuten (4) übergreifende Ausnehmung (5) vorgesehen ist, in welche der Brandschutzstreifen (6) die Isolierschichten (3) überdeckend eingelagert ist.

3. Tür nach Anspruch 1 oder 2, dadurch gekennzeichnet, dass die Brandschutzstreifen (6) durch ein von aussen umfangsseitig aufgebrachtes Sperrfurnier (7) oder dergleichen abgedeckt sind.

4. Tür nach einem der Ansprüche 1 bis 3 mit einer Türfüllung, insbesondere in Gestalt einer feuersicheren Verglasung, die von dem Holz, insbesondere Spanplattenmaterial, rahmenförmig umgeben ist, dadurch gekennzeichnet, dass beidseitig des inneren Rahmenrandbereiches Isolierschichten (12) angeordnet sind, die den Aussenrandbereich der Türfüllung (10) übergreifen.

5. Tür nach Anspruch 4, dadurch gekennzeichnet, dass die Isolierschicht (12) in einer randseitig verlaufenden Ausnehmung (11) mit der Türblattoberfläche bündig abschliessend angeordnet ist.

6. Tür nach Anspruch 4 oder 5, dadurch gekennzeichnet, dass die jeweils gegenüberliegenden aussenseitig des Türblattrahmens (9) angeordneten Isolierschichten (12) mit Hilfe einer das Holz durchgreifenden Verschraubung (13), insbesondere in Form von Hülsenschrauben, miteinander verbunden und festgelegt sind.

7. Tür nach Anspruch 6, dadurch gekennzeichnet, dass die aussenseitig in Erscheinung tretenden Köpfe der Verschraubung (13) mittels einerinsbesondere aufsteckbaren - Abdeckung (14), beispielsweise aus einem Aluminiumprofil, übergriffen sind.

8. Tür nach Anspruch 7, dadurch gekennzeichnet, dass die Abdeckungen (14) an der Türfüllung (10) und/oder an dem Holzrahmen (9) anliegen, insbesondere mittels einer Abdichtlippe (15).

## Revendications

1. Portes protectrices anti-feu comprenant au moins dans la région du cadre, un vantail de porte (1) en bois, en particulier en contreplaqué, qui présente, au moins dans une partie de son pourtour, une couche isolante (3) en matériau réfractaire, en particulier en amiante-ciment ou matériau similaire, couche isolante (3) qui est disposée dans une rainure (4) venant du côté frontal du vantail et dirigée parallélement au plan dudit vantail, ledit vantail (1 ) présentant dans une région marginale opposée à la feuillure (8) au moins une bande ignifigue (6) fabriquée en un matériau qui gonfle sous l'effet de la chaleur, caractérisées par le fait que la rainure (4) est pratiquée sensiblement dans le plan médian du vantail et par le fait qu'à l'extrémité ouverte de la rainure (4) est prévu un évidement (5) chevauchant ladite rainure (4), évidement dans lequel est insérée la bande ignifuge (6) de manière à ce qu'elle vienne recouvrir la couche isolante (3).

2. Portes protectrices anti-feu comprenant au moins dans la région du cadre, un vantail de porte (1 ) en bois, en particulier en contreplaqué, qui présente, au moins dans une partie de son pourtour, une couche isolante (3) en matériau réfractaire, en particulier en amiante-ciment ou matériau similaire, couche isolante (3) qui est disposée dans une rainure (4) venant du côté frontal du vantail et dirigée parallèlement au plan dudit vantail, ledit vantail (1 ) présentant dans une région marginale opposée à la feuillure (8) au moins une bande ignifuge (6) fabriquée en un matériau qui gonfle sous l'effet de la chaleur, caractérisées par le fait que plusieurs rainures (4) remplies de couches isolantes sont pratiquées parallèlement au plan du vantail et par le fait que sur les extrémités ouvertes des rainures (4) est prévu un évidement (5) chevauchant toutes les rainures (4), évidement dans lequel est inserrée la bande ignifuge (6) de manière à recouvrir les couches isolantes. (3).

3. Portes selon la revendication 1 ou 2, caractérisées par le fait que les bandes ignifuges (6) sont recouvertes par un contreplaqué (7) ou un matériau similaire fixé extérieurement sur le pourtour.

4. Portes selon l'une des revendications 1 à 3, comprenant un garnissage de porte, en particulier sous la forme d'un vitrage de sécurité contre le fer, qui est entouré de manière à former un cadre en bois, en particulier en contreplaqué, caractérisées par le fait que des deux côtés de la zone marginale du cadre intérieur sont disposées des couches isolantes (12) qui chevauchent la région marginale extérieure du garnissage de porte (10).

5. Portes selon la revendication 4, caractérisées par le fait que la couche isolante (12) est disposée à l'intérieur d'un évidement (11) s'étendant du côté marginal de manière à venir au ras de la surface du vantail de portes.

6. Portes selon la revendication 4 ou 5, caractérisées par le fait que les couches isolantes (12) disposées respectivement face à face, à l'extérieur du cadre (9) du vantail sont reliées les unes aux autres et fixées à l'aide d'un vissage (13) passant à travers le bois et réalisé en particulier sous la forme de vis à douille.

7. Portes selon la revendication 6, caractérisées par le fait que les têtes de vissage (13) apparaissant extérieurement portent un recouvrement (14), en particulier enfichable, par exemple par un profilé en aluminium.

8. Portes selon la revendication 7, caractérisées par le fait que les recouvrements (14) s'appliquent sur le garnissage de portes (10) et/ou sur le cadre en bois (9) en particulier au moyen d'une lèvre d'étanchéité (15).

## Claims

1. A fire-proof door having a door leaf (1) which consists of wood, particularly chipboard material, at least in the frame region and which comprises, in at least one portion of its periphery, at least one insulating layer (3) of fireproof material, particularly asbestos cement or the like, which is disposed in a groove (4) extending from the front end of the door leaf parallel to the plane of the door leaf, in which the door leaf (1) comprises at least one fire-protection strip (6) of a material which foams under the action of heat in its marginal region situated opposite the frame (8), characterised in that the groove (4) is disposed substantially in the central plane of the door leaf (1) and that provided at the open end of the groove (4) is a recess (5) which extends over this and in which the fire-protection strip (6) is embedded, covering the insulating layer (3).

2. A fireproof door having a door leaf (1 ) which consists of wood, particularly chipboard material, at least in the frame region and which comprises, in at least one portion of its periphery, at least one insulating layer of fireproof material, particularly asbestos cement or the like, which is disposed in a groove (4) extending from the front end of the door leaf (1) parallel to the plane of the door leaf, in which the door leaf comprises at least one fire-protection strip (6) of a material which foams under the action of heat, in its marginal region situated opposite the frame (8), characterised in that a plurality of grooves (4) filled with insulating layers are disposed parallel to the plane of the door leaf and that provided at the open ends of the grooves (4) is a recess (5) which extends over all the grooves (4) and in which the fire-protection strip (6) is embedded covering the insulating layers (3).

3. A door as claimed in Claim 1 or 2, characterised in that the fire-protection strips (6) are covered by a sealing veneer (7) or the like applied at the peripheral side from the outside.

4. A door as claimed in any of Claims 1 to 3, with a door filling, particularly in the form of fire- proof glazing which is surrounded by the wood, particularly chipboard material, in the form of a frame, characterised in that disposed at both sides of the inner marginal region of the frame are insulating layers (12) which extend over the outer marginal region of the door filling (10).

5. A door as claimed in Claim 4, characterised in that the insulating layer (12) is disposed in a recess (11) extending at the marginal side, and ends flush with the surface of the door leaf.

6. A door as claimed in Claim 4 or 5, characterised in that the insulating layers (12) situated opposite one another at the outside of the frame (9) of the door leaf are connected to one another and located by means of a bolt connection (13) engaging through the wood, particularly in the form of sleeve bolts.

7. A door as claimed in Claim 6, characterised in that the heads of the bolt connection (13) appearing at the outside are overlapped by means of a cover (14) - particularly an attachable cover - for example consisting of an aluminium section.

8. A door as claimed in Claim 7, characterised in that the covers (14) bear against the door filling (10) and/or against the wooden frame (9), particularly by means of a sealing lip (15).
